# EUROPÄISCHE PATENTSCHRIFT

(11) **EP 2 398 702 B1**
(45) Veröffentlichungstag und Bekanntmachung des Hinweises auf die Patenterteilung: **31.10.2012**
(21) Anmeldenummer: 10703866.3
(22) Anmeldetag: 11.02.2010
(51) Int. Cl.: B63H 20/10, B63H 21/30, B63H 23/32

(54) **IN EINEN BOOTSRUMPF EINSETZBARES ZWISCHENSTUCK**
CONNECTING PIECE THAT CAN BE INSERTED INTO A BOAT'S HULL
PIECE INTERMEDIAIRE POUVANT ETRE LOGEE DANS LA COQUE D'UN BATEAU

(30) Priorität: 18.02.2009 DE 102009000991
(43) Veröffentlichungstag der Anmeldung: 28.12.2011
(73) Patentinhaber: ZF Friedrichshafen AG, 88038 Friedrichshafen (DE)
(72) Erfinder: GALLATO, Fernando, I-35010 Padova (IT); BERTOLO, Adone, I-35010 S. Giorgio delle Pertiche, Padova (IT); TOGNON, Andrea, I-35100 Padova (IT)
(86) Internationale Anmeldenummer: PCT/EP2010/051699
(87) Internationale Veröffentlichungsnummer: WO 2010/094613

(56) Entgegenhaltungen:
- WO-A1-2005/005249
- US-A- 5 108 325
- US-B1- 6 609 939
- US-B1- 7 387 556

## Beschreibung

Die Erfindung betrifft ein in einen Bootsrumpf einsetzbares Zwischenstück nach dem Oberbegriff des Patentanspruches 1 sowie einen Bootsrumpf nach dem Oberbegriff des Patentanspruches 9.

Ein solches Zwischenstück und ein solcher Rumpf sind aus dem Dokument US 7,387, 556 B1 bekannt.

Bekannte Innenbord-Bootsantriebe weisen eine unter Wasser angeordnete Steuer- und Vortriebseinheit auf, welche um eine Hochachse schwenkbar ist. Der Vortrieb wird durch eine oder zwei Schrauben erzeugt, deren Drehachse mittels der Steuereinheit schwenkbar ist. Durch die Verschwenkbarkeit des Vortriebsvektors wird eine Steuerwirkung für das Boot erreicht. Die Vortriebs- und Steuereinheit weist eine senkrecht angeordnete Säule auf, welche die Antriebswelle für den Propeller aufnimmt und durch eine in den Bootsrumpf eingesetzte Bodenplatte, auch Zwischenstück genannt, hindurchgeführt ist. Insbesondere bei Motorjachten bestimmt die Steuer- und Vortriebseinheit den Tiefgang des Fahrzeuges und ist daher bei Grundberührung oder Kollisionen mit Unterwasserobjekten besonders exponiert und gefährdet. Es ist bekannt, bei der rumpfseitigen Befestigung der Steuer- und Vortriebseinheit Sollbruchstellen, z. B. in Form von kalibrierten Schraubbolzen vorzusehen, sodass die Steuer- und Vortriebseinheit bei einem Stoß über einer definierten Größe vom Rumpf abreißt, ohne dass an der Abrissstelle ein Leck gebildet wird. Ein Problem kann jedoch dann auftreten, wenn die abgerissene Steuer- und Vortriebseinheit nach hinten, d. h. in achterliche Richtung und gleichzeitig nach oben gegen die Unterseite des Bootsrumpfes geschleudert wird. Beim Aufschlag des scharfkantigen Propellers kann der Rumpf beschädigt werden und ein Leck entstehen.

Es ist Aufgabe der vorliegenden Erfindung, einen verbesserten Schutz für den Bootsrumpf im Kollisionsfalle zu schaffen und gleichzeitig ein Leckschlagen des Bootsrumpfes zu vermeiden.

Die Aufgabe der Erfindung wird durch die Merkmale der unabbängigen Patentansprüche 1 und 9 gelöst. Vorteilhafte Ausgestaltungen ergeben sich aus den Unteransprüchen.

Erfindungsgemäß ist das Zwischenstück, durch welches der Bootsantrieb hindurchgeführt ist, in Sandwichbauweise ausgebildet, d. h. das im Strak des Bootsrumpfes liegende Zwischenstück weist eine Sandwich-Struktur auf. Der Bootsantrieb, d. h. dessen vertikal angeordnete Säule ist derart durch die Öffnung im Zwischenstück hindurchgeführt, dass keine aus dem Schub des Bootsantriebes resultierenden Kräfte auf das Zwischenstück übertragen werden. Vielmehr ist der Bootsantrieb über eine elastische Aufhängevorrichtung direkt mit dem Bootsrumpf - also nicht über das Zwischenstück - verbunden. Die Sandwich-Struktur ist derart dimensioniert, dass sie beim Auftreten von Stoßkräften im Crashfalle verformbar ist und Verformungsenergie aufnehmen kann. Damit wird der Vorteil erreicht, dass der Bootsrumpf im Crashfalle geschützt wird, da die crashbedingten Stoßkräfte nicht direkt in den Rumpf eingeleitet, sondern durch Verformungsarbeit im Zwischenstück weitestgehend absorbiert werden. Ferner wird der Vorteil erreicht, dass bei der Verformung keine Leckage auftritt, d. h. die Sicherheit des Bootes wird im Crashfalle verbessert.

Nach einer bevorzugten Ausführungsform weist die Sandwich-Struktur eine innere und eine äußere (wasserseitige) Stahlplatte, vorzugsweise aus Edelstahl auf. Damit werden einerseits eine hohe Festigkeit und andererseits eine hinreichende Verformbarkeit im Crashfalle erreicht.

Nach einer weiteren bevorzugten Ausführungsform ist zwischen den Stahlplatten mindestens ein Block aus einem elastomeren Material, insbesondere mindestens ein Gummiblock angeordnet. Damit wird ein einerseits eine gewisse Steifigkeit im Normalbetrieb und andererseits eine Nachgiebigkeit im Crashfalle erreicht.

Nach einer weiteren bevorzugten Ausführungsform ist der Randbereich des Zwischenstückes mittels eines umlaufenden O-ringes, einer endlosen Rundschnurdichtung, gegenüber dem Bootsrumpf abgedichtet. Bevorzugt ist der O-Ring in einer Ringnut eines Stahlringes angeordnet, welcher zwischen Rumpf und innerer Stahlplatte angeordnet ist. Damit erhält man ein statisches Dichtungssystem zwischen dem Randbereich des Zwischenstückes und dem Bootsrumpf. Der Vorteil der erfindungsgemäßen Dichtung besteht darin, dass sie keinem Verschließ durch Bewegung unterliegt und daher eine hohe Lebensdauer und Sicherheit aufweist. Darüber hinaus kann die innere Stahlplatte zu Wartungszwecken demontiert werden, ohne dass die O-Ringdichtung beschädigt wird.

In weiterer vorteilhafter Ausgestaltung ist der Randbereich des Zwischenstückes mit dem Bootsrumpf über Schraubbolzen verbunden, wobei der Bootsrumpf über einen Befestigungsflansch zwischen den beiden Stahlplatten eingespannt und abgedichtet ist. Damit ergibt sich eine sichere und stabile Befestigung für das Zwischenstück am Bootsrumpf.

In weiterer vorteilhafter Ausgestaltung ist die äußere, wasserseitige Stahlplatte in achterlicher Richtung über den Randbereich hinaus verlängert und bildet ein integriertes Schutzschild. Durch diese Integration von Schutzschild und äußerer Stahlplatte entfällt die zusätzliche Herstellung und Montage eines separaten Schutzschildes.

Erfingdungsgemäß ist ein Bootsrumpf mit einem Zwischenstück vorgesehen, welche - wie zuvor erläutert - ausgebildet ist. Das in Sandwichbauweise ausgebildete Zwischenstück ist mit seinem äußeren Randbereich fest und dicht mit dem Bootsrumpf verbunden, während der Bootsantrieb das Zwischenstück "lastfrei" durchsetzt, d. h., es werden keine aus dem Schraubenschub resultierenden Reaktionskräfte auf das Zwischenstück übertragen. Das Zwischenstück ist als Crashteil ausgebildet und schützt damit den Bootsrumpf, indem es im Crashfalle Verformungsenergie aufnimmt.

Ein Ausführungsbeispiel der Erfindung ist in der Zeichnung dargestellt und wird im Folgenden näher beschrieben, wobei sich aus der Beschreibung und/oder der Zeichnung weitere Merkmale und/oder Vorteile ergeben können. Es zeigen
- Fig. 1a - 1c: ein erfindungsgemäßes Zwischenstück für einen Bootsantrieb und
- Fig. 2: die Befestigung des Zwischenstückes am Bootsrumpf.

**Figuren 1a, 1b, 1c** zeigen eine Ansicht von unten, einen Längsschnitt und eine Ansicht von oben eines Zwischenstückes 1, welches für die Montage eines nicht dargestellten Bootsantriebes in einen nicht dargestellten Bootsrumpf eingesetzt wird. Derartige Zwischenstücke sind - wie eingangs erwähnt - an sich bekannt. Das Zwischenstück 1 weist eine kreisförmig ausgebildete Durchtrittsöffnung 2 auf, durch welche eine nicht dargestellte, um eine Hochachse schwenkbare Säule des Bootsantriebes hindurchgeführt wird. Am unterwasserseitigen Ende der Säule ist eine nicht dargestellte Vortriebseinheit, vorzugsweise eine Doppelschraube mit koaxial angeordneten, gegenläufigen Schrauben befestigt. Die Anordnung des Bootsantriebes ist derart gestaltet, dass keine aus dem Schraubenschub resultierenden Kräfte auf das Zwischenstück übertragen werden. Vielmehr ist der Bootsantrieb durch eine elastische Vorrichtung direkt gegenüber dem Bootsrumpf aufgehängt, sodass sämtliche Schubkräfte als Reaktionskräfte direkt in den Rumpf eingeleitet werden. Das Zwischenstück 1 kann daher relativ leicht und als so genanntes Crashteil ausgebildet werden. Es ist damit in der Lage, bei einem Crash auftretende Stoßkräfte durch Verformung seiner Struktur aufzunehmen und dabei den Rumpf gegenüber derartigen Kräften zu isolieren. Das Zwischenstück 1 weist einen oval ausgebildeten Randbereich 3 auf, in welchen eine Vielzahl von Schraubbolzen 4 angeordnet ist, welche der Befestigung mit dem hier nicht dargestellten Bootsrumpf dienen. Das Zwischenstück 1 weist eine Sandwich-Struktur auf, welche eine innere, d. h. dem Bootsinneren zugewandte Edelstahlplatte 5 und eine äußere, wasserseitige Edelstahlplatte 6, im Folgenden auch Stahlplatten 5, 6 genannt, umfasst. Zwischen den Stahlplatten 5, 6 ist ein etwa dreieckförmiger Block 7 aus einem elastomeren Material, vorzugsweise Gummi angeordnet. Die äußere Stahlplatte 6 ist in achterlicher Richtung, angedeutet durch einen Pfeil A, verlängert und bildet einen integrierten Schutzschild 6a, welcher somit einstückig mit der Stahlplatte 6 ausgebildet ist. Der Schutzschild 6a schützt die Außenhaut des Bootsrumpfes vor Beschädigungen - insbesondere, wenn im Kollisionsfalle die Vortriebs- und Steuereinheit abreißen und gegen den Bootsrumpf geschleudert werden sollte.

**Fig. 2** zeigt eine Verbindung des Randbereiches 3 mit einem Befestigungsflansch 8 des Bootsrumpfes 9. Am Randbereich 3 der äußeren Stahlplatte 6 ist ein Stahlring 10 befestigt, mit dem eine Vielzahl von Gewindebuchsen 11, verteilt über den Umfang, verbunden ist. Die Gewindebuchsen 11 durchsetzen den Befestigungsflansch 8 und nehmen die Schraubbolzen 4 auf. Zwischen innerer Stahlplatte 5 und Befestigungsflansch 8 ist ein Stahlring 12 mit einer Ringnut 12a angeordnet, welche einen O-Ring 13 aufnimmt. Über den O-Ring 13, welcher an der Unterseite der inneren Stahlplatte 5 dichtend anliegt, wird die Stahlplatte 5 gegenüber dem Befestigungsflansch 8 abgedichtet. Der Befestigungsflansch 8 des Bootsrumpfes 9 wird zwischen den beiden Stahlplatten 5, 6 über die Schraubbolzen 4 und Feststellmuttern 14 eingespannt, wobei die Gewindebuchsen 11 als Abstandshalter dienen. Die äußere, wasserseitige Stahlplatte 6 ist über eine Dicht- und Klebmasse 15 gegenüber dem Bootsrumpf 9 abgedichtet. Die O-Ringdichtung 13 in Verbindung mit dem Stahlring 12 und der inneren Stahlplatte 5 stellt ein statisches Dichtsystem dar, d. h. die Dichtung ist keinem Verschleiß durch Bewegung unterworfen und kann mit einer relativ hohen Anpresskraft beaufschlagt werden, sodass sich eine hohe Dichtwirkung ergibt.

Die innere Stahlplatte 5 kann - beispielsweise zu Wartungszwecken - durch Lösen der Feststellmuttern 14 demontiert werden, ohne dass die O-Ringdichtung 13 beschädigt wird.

### Bezugszeichen

- 1: Zwischenstück
- 2: Durchtrittsöffnung
- 3: Randbereich
- 4: Schraubbolzen
- 5: innere Stahlplatte
- 6: äußere Stahlplatte
- 6a: Schutzschild
- 7: Gummiblock
- 8: Befestigungsflansch
- 9: Bootsrumpf
- 10: Stahlring, außen
- 11: Gewindebuchse
- 12: Stahlring, innen
- 12a: Ringnut
- 13: O-Ring
- 14: Feststellmutter
- 15: Dichtmasse

## Patentansprüche

1. In einen Bootsrumpf einsetzbares Zwischenstück (1) mit einer Durchtrittsöffnung (2) zur Durchführung eines schwenkbaren Bootsantriebes und mit einem äußeren Randbereich (3) zur Befestigung und abdichtung gegenüber dem Bootsrumpf (9), wobei das Zwischenstück (1) eine Sandwich-Struktur aufweist, **dadurch gekennzeichnet, dass** die Sandwich-Struktur zur Aufnahme von Kollisionskräften verformbar ist.

2. Zwischenstück nach Anspruch 1, **dadurch gekennzeichnet, dass** die Sandwich-Struktur eine innere Stahlplatte (5) und eine äußere Stahlplatte (6), vorzugsweise Edelstahlplatten (5, 6) umfasst.

3. Zwischenstück nach Anspruch 2, **dadurch gekennzeichnet, dass** zwischen den Stahlplatten (5, 6) mindestens ein Block (7) aus elastomerem Material angeordnet ist.

4. Zwischenstück nach Anspruch 2 oder 3, **dadurch gekennzeichnet, dass** der Randbereich (3) gegenüber dem Bootsrumpf (9) mittels eines O-Ringes (13) abgedichtet ist.

5. Zwischenstück nach Anspruch 4, **dadurch gekennzeichnet, dass** der O-Ring (13) in einer Ringnut (12a) eines zwischen Bootsrumpf (9) und innerer Stahlplatte (5) eingespannten Stahlringes (12) angeordnet ist.

6. Zwischenstück nach einem der Ansprüche 2 bis 5, **dadurch gekennzeichnet, dass** die Randbereiche (3) der inneren Stahlplatte (5) und der äußeren Stahlplatte (6) mit dem Bootsrumpf (9), insbesondere einem Befestigungsflansch (8) mittels Schraubbolzen (4) verbunden sind.

7. Zwischenstück nach einem der Ansprüche 2 bis 6, **dadurch gekennzeichnet, dass** die äußere Stahlplatte (6) über den ovalen Randbereich (3) nach achtern verlängert ist und einen integrierten Schutzschild (12a) für den Bootsrumpf bildet.

8. Bootsrumpf mit einem schwenkbaren Bootsantrieb, welcher durch ein mit dem Bootsrumpf (9) befestigtes Zwischenstück (1) hindurchgeführt ist, **dadurch gekennzeichnet, dass** das Zwischenstück (1) nach einem der vorhergehenden Ansprüche ausgebildet ist.

## Claims

1. Intermediate piece (1) insertable into a boat's hull, with a passage orifice (2) for leading through a pivotable boat drive and with an outer marginal region (3) for fastening and sealing off with respect to the boat's hull (9), the intermediate piece (1) having a sandwich structure, **characterized in that** the sandwich structure is deformable for the absorption of collision forces.

2. Intermediate piece according to Claim 1, **characterized in that** the sandwich structure comprises an inner steel plate (5) and an outer steel plate (6), preferably high-grade steel plates (5, 6).

3. Intermediate piece according to Claim 2, **characterized in that** at least one block (7) made from elastomeric material is arranged between the steel plates (5, 6).

4. Intermediate piece according to Claim 2 or 3, **characterized in that** the marginal region (3) is sealed off with respect to the boat's hull (9) by means of an O-ring (13).

5. Intermediate piece according to Claim 4, **characterized in that** the O-ring (13) is arranged in an annular groove (12a) of a steel ring (12) tension-mounted between the boat's hull (9) and the inner steel plate (5).

6. Intermediate piece according to one of Claims 2 to 5, **characterized in that** the marginal regions (3) of the inner steel plate (5) and of the outer steel plate (6) are connected to the boat's hull (9), in particular to a fastening flange (8), by means of screw bolts (4).

7. Intermediate piece according to one of Claims 2 to 6, **characterized in that** the outer steel plate (6) is prolonged astern beyond the oval marginal region (3) and forms an integrated protective shield (12a) for the boat's hull.

8. Boat's hull with a pivotable boat drive which is led through an intermediate piece (1) fastened to the boat's hull (9), **characterized in that** the intermediate piece (1) is designed according to one of the preceding claims.

## Revendications

1. Pièce intermédiaire (1) pouvant être logée dans la coque d'un bateau, comprenant une ouverture de passage (2) pour faire passer un propulseur pour bateau pivotant et comprenant une région de bord externe (3) pour la fixation et l'étanchéification par rapport à la coque de bateau (9), la pièce intermédiaire (1) présentant une structure en sandwich, **caractérisée en ce que** la structure en sandwich peut être déformée pour absorber des forces de collision.

2. Pièce intermédiaire selon la revendication 1, **caractérisée en ce que** la structure en sandwich comporte une plaque d'acier interne (5) et une plaque d'acier externe (6), de préférence des plaques d'acier inoxydable (5, 6).

3. Pièce intermédiaire selon la revendication 2, **caractérisée en ce qu'**au moins un bloc (7) en matériau élastomère est disposé entre les plaques d'acier (5, 6).

4. Pièce intermédiaire selon la revendication 2 ou 3, **caractérisée en ce que** la région de bord (3) est étanchéifiée par rapport à la coque de bateau (9) au moyen d'un joint torique (13).

5. Pièce intermédiaire selon la revendication 4, **caractérisée en ce que** le joint torique (13) est disposé dans une rainure annulaire (12a) d'une bague en acier (12) serrée entre la coque de bateau (9) et la plaque d'acier interne (5).

6. Pièce intermédiaire selon l'une quelconque des revendications 2 à 5, **caractérisée en ce que** les régions de bord (3) de la plaque d'acier interne (5) et de la plaque d'acier externe (6) sont reliées au moyen de boulons filetés (4) à la coque de bateau (9), en particulier à une bride de fixation (8).

7. Pièce intermédiaire selon l'une quelconque des revendications 2 à 6, **caractérisée en ce que** la plaque d'acier externe (6) est prolongée vers l'arrière au-delà de la région de bord ovale (3) et forme un bouclier de protection intégré (12a) pour la coque de bateau.

8. Coque de bateau comprenant un propulseur pour bateau pivotant qui est guidé à travers une pièce intermédiaire (1) fixée à la coque de bateau (9), **caractérisée en ce que** la pièce intermédiaire (1) est réalisée selon l'une des revendications précédentes.
